# EUROPÄISCHE PATENTANMELDUNG

(11) **EP 4 653 384 A1**
(43) Veröffentlichungstag der Anmeldung: **26.11.2025**
(21) Anmeldenummer: 25176256.3
(22) Anmeldetag: 14.05.2025
(51) Int. Cl.: B67C 3/22

(54) **VORRICHTUNG ZUM FÜLLEN VON BEHÄLTERN UND ZUGEHÖRIGES BETRIEBSVERFAHREN**

(30) Priorität: 20.05.2024 DE 102024114038
(71) Anmelder: KRONES AG, 93073 Neutraubling (DE)
(72) Erfinder: KINDER, Waldemar, 93073 Neutraubling (DE)
(74) Vertreter: v. Bezold & Partner Patentanwälte - PartG mbB

(57) **Zusammenfassung**

Die Erfindung betrifft u.a. eine Vorrichtung (10) zum Füllen von Behältern (12) mit einem Füllgut. Die Vorrichtung (10) weist ein Füllgutreservoir (18) und eine Zuführleitung (20), die mit dem Füllgutreservoir (18) verbunden ist, auf. Die Vorrichtung (10) weist ferner ein Füllorgan (44) mit einem Füllventil (46) und eine Füllleitung (48), die das Füllgutreservoir (18) und das Füllventil (46) verbindet, auf. Die Vorrichtung (10) weist ferner eine weitere Leitung (54), die mit der Füllleitung (48) zum Medienabführen und/oder Medienzuführen verbunden ist, und eine Bypassleitung (62), die die Füllgut-Zuführleitung (20) und die weitere Leitung (54) miteinander verbindet, auf.

## Beschreibung

### Technisches Gebiet

Die Erfindung betrifft eine Vorrichtung, vorzugsweise Rundläufer-Vorrichtung, zum Füllen von Behältern mit einem Füllgut. Die Erfindung betrifft ferner ein Verfahren zum Betreiben der Vorrichtung.

### Technischer Hintergrund

In Getränkeabfüllanlagen kann es beim Füllen von Behältern mit einem flüssigen oder pastösen Füllgut dazu kommen, dass sich im Füllorgan Gasbläschen, wie bspw. Luftbläschen, absetzen. Diese können bspw. beim Schließen des Füllventils nach dem Füllen eines jeweiligen Behälters entstehen und in das Füllorgan gezogen werden. Die Gasblasen im Füllorgan können den Abfüllprozess negativ beeinträchtigen. Bspw. kann die Ausbildung des Füllstrahls beeinträchtigt werden und es kann zu einer ungewünschten Schaumbildung kommen. Diese Effekte können bspw. zu einer verschlechterten Standardabweichung bei den Füllparametern und -kennzahlen sowie insgesamt zu einer schlechteren Füllqualität führen.

Um die Anzahl der Gasblasen im Füllorgan zu verringern, kann das Füllorgan entlüftet werden.

Beispielsweise offenbart die DE 10 2022 119 477 A1, dass ein Puffertank oberhalb der Füllorgane angeordnet ist. Die sich zwischen den Füllorganen und dem Puffertank befindliche Füllproduktführung ist so realisiert, dass sie stetig aufsteigend ist. Entsprechend ergibt sich kein Siphoneffekt. Damit kann Gas, das eventuell im Füllorgan vorliegt, kontinuierlich zum Puffertank hin aufsteigen und in diesen hinein entlüften.

Diese herkömmliche Technik ist besonders wirksam in Kombination mit Standardfüllventilen und bei großen Leitungsdurchmessern und Füllgutdrosseln mit vergleichsweise großem Strömungsquerschnitt anwendbar. Nachteilig an dieser Technik ist jedoch, dass sie insbesondere bei Kleinbehälter-Füllventilen (z. B. zur Abfüllung von hochwertigen Spirituosen) und kleinen Leitungsdurchmessern und Füllgutdrosseln mit vergleichsweise kleinem Strömungsquerschnitt kaum oder gar nicht funktioniert. Die Gasblasen steigen dann nämlich kaum oder gar nicht mehr selbstständig auf.

Der Erfindung liegt die Aufgabe zu Grunde, eine verbesserte Technik zum Entlüften eines Füllorgans zum Abführen von Gasblasen im Füllorgan zu schaffen. Bevorzugt soll die Technik insbesondere bei Kleinbehälter-Füllventilen/kleinen Leitungsdurchmessern/Füllgutdrosseln mit kleinem Strömungsquerschnitt wirksam anwendbar sein.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt betrifft eine Vorrichtung, vorzugsweise Rundläufer-Vorrichtung, zum Füllen von Behältern mit einem (z. B. flüssigen oder pastösen) Füllgut. Die Vorrichtung weist ein Füllgutreservoir (z. B. Füllguttank oder Füllgutkessel, vorzugsweise Füllgutringkessel) zum Speichern des Füllguts und eine (z. B. Haupt)-Zuführleitung, die mit dem Füllgutreservoir zum Zuführen des Füllguts zu dem Füllgutreservoir (z. B. direkt) verbunden ist. Die Vorrichtung weist ferner ein Füllorgan mit einem Füllventil zum Füllen des (z. B. unter dem Füllorgan positionierten) Behälters mit dem Füllgut und eine Füllleitung, die das Füllgutreservoir und das Füllventil zum Zuführen des Füllguts von dem Füllgutreservoir zu dem Füllventil (z. B. direkt) miteinander verbindet, auf. Die Vorrichtung weist ferner eine weitere Leitung auf, die (z. B. direkt) mit der Füllleitung zum Medienabführen und/oder Medienzuführen (z. B. eines flüssigen oder gasförmigen Mediums) verbunden ist. Die Vorrichtung weist ferner eine Bypassleitung auf, die die Füllgut-Zuführleitung und die weitere Leitung (z. B. direkt) miteinander verbindet, zum Zuführen des Füllguts von der Zuführleitung über die weitere Leitung und die Füllleitung zu dem Füllgutreservoir, vorzugsweise zum Entlüften des Füllorgans (z. B. der Füllleitung im Füllorgan und/oder bei geschlossenem Füllventil).

Vorteilhaft ermöglicht die Vorrichtung eine Entlüftung der Füllleitung im Füllorgan bis angrenzend an das Füllventil. Damit kann vorteilhaft innerhalb weniger Sekunden entlüftet werden. Die Gasblasen können in Richtung zu dem Füllgutreservoir gefördert werden, wobei das Füllorgan und das Füllgutreservoir sozusagen rückwärts mit dem Füllgut befüllt werden, d.h. entgegen der normalen Strömungsrichtung in der Füllleitung beim Füllen der Behälter. Selbst wenn durch das Abfüllen immer wieder Luft eingetragen wird, entfernt das Rückwärts-Befüllen diese vorteilhaft wieder in Richtung Füllgutreservoir. Die Technik benötigt vorteilhaft keine Auffangwanne unterhalb des Füllorgans, da das Füllgut bevorzugt nicht nach vorne aus dem Füllorgan ausgeschoben wird, sondern nach hinten in Richtung zu dem Füllgutreservoir. Die Technik ist besonders vorteilhaft auch bei Kleinbehälter-Füllorganen mit sehr geringen Strömungsquerschnitten anwendbar, bei denen herkömmliche Entlüftungstechniken nur ungenügende Ergebnisse erzielen. Vorteilhaft wird das Rückwärts-Befüllen durch die Bypassleitung ermöglicht, die eine Füllgutzuführung über die weitere Leitung hin zu dem Füllorgan ermöglicht. Vorteilhaft ermöglicht die Bypassleitung in diesem Zusammenhang zudem eine Zweckentfremdung der weiteren Leitung, die neben ihrer eigentlichen Aufgabe, zum Beispiel Abführen von Füllgut oder Reinigungsmedium aus der Füllleitung zu einem gewünschten Zeitpunkt, zusätzlich dazu genutzt werden kann, die Füllleitung angrenzend an das Füllventil im Normalbetrieb zu entlüften. In anderen Worten gesagt, kann mittels der Bypassleitung der weiteren Leitung eine zusätzliche Funktion zum Entlüften der Füllleitung im Füllorgan zugewiesen werden.

In einem Ausführungsbeispiel ist die weitere Leitung eine Abführleitung, die mit der Füllleitung zum Abführen von Füllgut und/oder Reinigungsmedium aus dem Füllorgan (z. B. direkt) verbunden ist. Vorteilhaft kann somit zum Entlüften der Füllleitung im Füllorgan die Abführleitung genutzt werden, die bereits einen Anschluss zur Füllleitung im Füllorgan bereitstellt. Vorteilhaft kann daher auf eine zusätzliche, separate Leitung nur für das Entlüften verzichtet werden.

Es versteht sich, dass alternativ die Möglichkeit besteht, dass die weitere Leitung nur oder vorrangig für das Entlüften vorgesehen ist.

In einem weiteren Ausführungsbeispiel weist die Vorrichtung ferner ein Bypassventil auf, das in der Bypassleitung angeordnet ist. Vorteilhaft kann damit eine sichere und zuverlässige Nutzung der Bypassleitung sowie eine präzise Entlüftung ermöglicht werden.

In einer Ausführungsform weist das Füllorgan ein weiteres Ventil, vorzugsweise Rückführventil, in der weiteren Leitung auf. Vorteilhaft kann damit einerseits die der weiteren Leitung eigentlich zugedachte Funktion (z. B. Abführen von Füllgut oder Reinigungsmedium aus dem Füllorgan zu einem gewünschten Zeitpunkt) zuverlässig ermöglicht werden und andererseits die Funktion des Entlüftens genau gesteuert werden. Das weitere Ventil kann somit vorteilhaft für zwei vollkommen unterschiedliche Funktionen genutzt werden, wodurch Kosten und Aufwende für ansonsten zusätzliche Ventiltechnik eingespart werden kann.

In einer weiteren Ausführungsform weist die Vorrichtung ferner eine Steuereinrichtung auf, die, vorzugsweise zum Entlüften des Füllorgans (z. B. zum Entlüften der Füllleitung im Füllorgan), dazu konfiguriert ist:
- das Bypassventil zu öffnen oder offen zu halten und/oder das weitere Ventil zu öffnen; und/oder
- in einem Arbeitszyklus, in dem ein einziger Behälter gefüllt wird, (z. B. nach einem Schließen des Füllventils) das Bypassventil zu öffnen oder offen zu halten und/oder das weitere Ventil zu öffnen, vorzugsweise für eine vorbestimmte Zeitdauer (z. B. zwischen 1 s und 5 s) und/oder über einen vorbestimmten Behandlungswinkel (z. B. zwischen 30° und 80°, vorzugsweise zwischen 45° und 60°) der als Rundläufer ausgebildeten Vorrichtung.

Vorteilhaft kann somit eine besonders zuverlässige und schnelle Entlüftung ermöglicht werden.

Vorzugsweise kann sich der Begriff "Steuereinrichtung" auf eine Elektronik (z. B. ausgeführt als eine Treiberschaltung oder mit Mikroprozessor(en) und Datenspeicher) und/oder eine mechanische, pneumatische und/oder hydraulische Steuerung beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und/oder "Verarbeiten" umfasst bzw. gemeint sein.

In einer Ausführungsvariante ist die Steuereinrichtung dazu konfiguriert, in dem Arbeitszyklus nach dem Schließen des Füllventils das weitere Ventil und das Bypassventil gleichzeitig oder zumindest zeitlich überlappend zu öffnen und/oder offen zu halten. Vorteilhaft kann somit eine besonders zuverlässige und schnelle Entlüftung ermöglicht werden.

In einer weiteren Ausführungsvariante weist das Füllorgan eine statische (z. B. ringförmige oder rohrförmige) Füllgutdrossel auf, vorzugsweise in der Füllleitung. Vorzugsweise kann die statische Füllgutdrossel einen Drosseldurchmesser ≤ 5 mm oder ≤ 4 mm oder ≤ 3 mm aufweisen. Vorteilhaft kann die hierin vorgeschlagene Entlüftungstechnik somit insbesondere bei Kleinbehälter-Füllorganen angewendet werden.

Beispielsweise kann die statische Füllgutdrossel einen (Füllgut-) Strömungsquerschnitt ≤ 20 mm² oder ≤ 13 mm² oder ≤ 8 mm² oder ≤ 7,5 mm² aufweisen.

In einem Ausführungsbeispiel weist die Vorrichtung ferner eine Füllgutquelle zum Bereitstellen des Füllguts auf. Vorzugsweise kann die Zuführleitung die Füllgutquelle und das Füllgutreservoir zum Zuführen des Füllguts von der Füllgutquelle zu dem Füllgutreservoir (z. B. direkt) miteinander verbinden. Vorteilhaft kann somit eine sichere Versorgung mit Füllgut zum Füllen des Füllgutreservoirs und zum Entlüften des Füllorgans bereitgestellt werden.

In einem weiteren Ausführungsbeispiel weist die Vorrichtung ferner ein Rückführreservoir auf. Vorzugsweise kann die weitere Leitung die Füllleitung und das Rückführreservoir zum Abführen von Füllgut und/oder Reinigungsmedium aus dem Füllorgan zu dem Rückführreservoir (z. B. direkt) miteinander verbinden. Vorteilhaft kann damit ein über die weitere Leitung abzuführendes Medium zu dem Rückführreservoir abgeführt werden, wodurch bspw. eine Weiterverwendung oder sichere Entsorgung des abgeführten Mediums ermöglicht werden kann.

In einer Ausführungsform weist die Vorrichtung ferner eine Rückgasleitung auf, die zum Ableiten von Rückgas durch das Füllorgan beim Füllen des Behälters angeordnet ist. Vorteilhaft kann somit die Funktion des Ableitens des Rückgases mittels der Rückgasleitung, die während des Füllens benötigt wird, separat zu der Entlüftungsfunktion mittels des Bypasses und der weiteren Leitung, die somit direkt im Anschluss an das Füllen genutzt werden kann, bereitgestellt werden.

In einer weiteren Ausführungsform ist mindestens eines erfüllt von:
- die Zuführleitung mündet in das Füllgutreservoir und/oder endet in dem Füllgutreservoir;
- die Zuführleitung verläuft vollständig außerhalb des Füllorgans; und
- die weitere Leitung zweigt von einem im Füllorgan angeordneten Abschnitt der Füllleitung zwischen dem Füllventil und dem Füllgutreservoir ab.

In einer Ausführungsvariante ist mindestens eines erfüllt von:
- die Bypassleitung verbindet die Zuführleitung und die weitere Leitung direkt miteinander;
- die Bypassleitung ist vollständig außerhalb von dem Füllorgan angeordnet;
- die Bypassleitung ist in einem stationären Teil der als Rundläufer ausgeführten Vorrichtung angeordnet;
- die Bypassleitung zweigt von einem Abschnitt der Zuführleitung ab, der bezüglich eines Füllgutzuführstroms (z. B. von der Füllgutquelle) stromaufwärts von einem Medienverteiler, vorzugsweise Mediendrehverteiler, der Vorrichtung angeordnet ist; und
- die Bypassleitung mündet in die und/oder endet in der weiteren Leitung, vorzugsweise in einem Abschnitt der bezüglich eines Füllgutzuführstroms (z. B. von der Füllgutquelle) stromaufwärts von einem Medienverteiler, vorzugsweise Mediendrehverteiler, der Vorrichtung angeordnet ist.

Ein weiterer Aspekt betrifft eine Behälterbehandlungsanlage (z. B. zum Temperieren, Herstellen, Reinigen, Beschichten, Prüfen, Abfüllen, Verschließen, Pasteurisieren, Etikettieren, Bedrucken, Beschriften, Laserbeschriften und/oder Verpacken von Behältern für flüssige oder pastöse Medien, vorzugsweise Getränke, flüssige Nahrungsmittel oder Produkte aus der Pharma- oder Health-Care-Industrie). Die Behälterbehandlungsanlage kann die Vorrichtung wie hierin offenbart aufweisen. Beispielsweise können die Behälter als Flaschen, Dosen, Kanister, Kartons, Flakons, Tuben usw. ausgeführt sein.

Ein weiterer Aspekt betrifft ein Verfahren zum Betreiben einer Vorrichtung wie hierin offenbart zum Füllen von Behältern mit einem Füllgut. Das Verfahren weist auf:
- Füllen eines Behälters mit dem Füllgut von dem Füllgutreservoir über die Füllleitung und das geöffnete Füllventil; und
- Entlüften des Füllorgans (z. B. der Füllleitung im Füllorgan) (z. B. direkt) nach dem Füllen durch Zuführen des Füllguts von der Zuführleitung zu der Bypassleitung zu der weiteren Leitung zu der Füllleitung zu dem Füllgutreservoir; und optional
- Füllen eines weiteren Behälters mit dem Füllgut von dem Füllgutreservoir über die Füllleitung und das geöffnete Füllventil (z. B. direkt) nach dem Entlüften.

Vorteilhaft können mit dem Verfahren die gleichen Vorteile erzielt werden, die bereits unter Bezugnahme auf die Vorrichtung beschrieben wurden. Selbiges gilt für die unten beschriebenen bevorzugten Ausführungsbeispiele des Verfahrens.

In einem Ausführungsbeispiel ist mindestens eines erfüllt von:
- das Entlüften des Füllorgans weist ein Öffnen oder Offenhalten eines Bypassventils in der Bypassleitung und/oder ein Öffnen eines weiteren Ventils in der weiteren Leitung, vorzugsweise in einem Abschnitt der weiteren Leitung in dem Füllorgan, auf;
- (z. B. direkt) vor dem Entlüften wird das Füllventil am Ende des Füllens geschlossen; und
- das Füllen und das Entlüften erfolgen, vorzugsweise direkt, nacheinander in einem gemeinsamen Arbeitszyklus der Vorrichtung, in dem ein einziger Behälter gefüllt wird.

In einem weiteren Ausführungsbeispiel weist das Verfahren mindestens eines auf von:
- Zuführen, vorzugsweise initiales Zuführen, des Füllguts über die Zuführleitung direkt zu dem Füllgutreservoir, vorzugsweise von einer Füllgutquelle;
- Ableiten von Rückgas aus dem Behälter mittels einer Rückgasleitung der Vorrichtung beim Füllen;
- Abführen von Füllgut aus der Füllleitung und/oder dem Füllorgan über die weitere Leitung (z. B. zu einem Rückführreservoir und/oder während eines Servicebetriebs, Reinigungsbetriebs oder Ablassbetriebs der Vorrichtung);
- Abführen von Reinigungsmedium aus der Füllleitung und/oder dem Füllorgan über die weitere Leitung (z. B. zu einem Rückführreservoir und/oder während eines Servicebetriebs, Reinigungsbetriebs oder Ablassbetriebs der Vorrichtung); und
- Zu- oder Abführen eines Mediums über die weitere Leitung (z. B. direkt) zu dem Füllorgan oder von dem Füllorgan (z. B. während eines Servicebetriebs, Reinigungsbetriebs oder Ablassbetriebs der Vorrichtung).

Die zuvor beschriebenen bevorzugten Ausführungsformen und Merkmale der Erfindung sind beliebig miteinander kombinierbar.

### Kurzbeschreibung der Figuren

Weitere Einzelheiten und Vorteile der Erfindung werden im Folgenden unter Bezug auf die beigefügten Zeichnungen beschrieben. Es zeigen:
- Figur 1: eine schematische Darstellung einer Vorrichtung gemäß einem Ausführungsbeispiel der vorliegenden Offenbarung; und
- Figur 2: eine weitere schematische Darstellung der beispielhaften Vorrichtung.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figur 1 zeigt eine Vorrichtung 10 zum Füllen von Behältern 12 mit einem, vorzugsweise flüssigen oder pastösen, Füllgut.

Die Vorrichtung 10 kann mit einem Einlaufförderer 14 verbunden sein. Die Vorrichtung 10 kann Behälter 12 von dem Einlaufförderer 14 empfangen. Der Einlaufförderer 14 kann bspw. ein Einlaufstern, wie dargestellt ist, oder ein Linearförderer sein.

Die Vorrichtung 10 kann mit einem Auslaufförderer 16 verbunden sein. Die Vorrichtung 10 kann gefüllte Behälter 12 an den Auslaufförderer 16 zum Abtransportieren übergeben. Der Auslaufförderer 16 kann bspw. ein Auslaufstern, wie dargestellt ist, oder ein Linearförderer sein.

Die Vorrichtung 10 weist mindestens ein Füllorgan auf, wie hierin noch beispielhaft unter Bezugnahme auf Figur 2 beschrieben ist. Bevorzugt weist die Vorrichtung 10 mehrere Füllorgane 44 zum gleichzeitigen bzw. zeitlich überlappenden Befüllen mehrerer Behälter 12 auf.

Vorzugsweise ist die Vorrichtung 10 als eine Rundläufer-Füllvorrichtung ausgeführt. Bspw. können die Füllorgane, vorzugsweise gleichmäßig bzw. äquidistant, verteilt um einen Umfang eines Füllerkarussells der Rundläufer-Füllvorrichtung angeordnet sein. Es ist allerdings beispielsweise auch möglich, dass die Vorrichtung 10 als eine Linear-Füllvorrichtung mit beispielsweise mehreren hintereinander oder nebeneinander angeordneten Füllorganen ausgeführt ist.

Die Vorrichtung 10 kann die Behälter 12 während des Befüllens von einem Einlauf der Vorrichtung 10, zum Beispiel an einer Übergabeposition mit dem Einlaufförderer 14, zu einem Auslauf der Vorrichtung 10, zum Beispiel an einer Übergabeposition mit dem Auslaufförderer 16, transportieren, zum Beispiel auf einer Kreisbahn.

Behälterstromabwärts von der Vorrichtung 10 kann beispielsweise eine Verschließvorrichtung zum Verschließen der von der Vorrichtung 10 gefüllten Behälter 12 angeordnet sein. Beispielsweise kann der Auslaufförderer 16 die gefüllten Behälter 12 in Richtung zu der Verschließvorrichtung transportieren. Bevorzugt kann die Verschließvorrichtung als eine Rundläufer-Verschließvorrichtung ausgeführt sein.

Die Figur 2 zeigt schematisch einen Abschnitt der Vorrichtung 10.

Die Vorrichtung 10 weist ein Füllgutreservoir 18, eine Zuführleitung 20, mindestens ein Füllorgan 44 mit einem Füllventil 46, mindestens eine Füllleitung 48, mindestens eine weitere Leitung 54 und eine Bypassleitung 62 auf, wobei in Figur 2 zur besseren Übersicht lediglich ein Füllorgan 44, lediglich eine Füllleitung 48 und lediglich eine weitere Leitung 54 dargestellt ist. Die Vorrichtung 10 kann ferner beispielsweise einen Medienverteiler 68 und/oder eine Steuereinrichtung 70 aufweisen.

Das Füllgutreservoir 18 speichert das Füllgut in sich. Das Füllgutreservoir 18 ist vorzugsweise ein Füllguttank oder ein Füllgutkessel, z. B. Füllgutringkessel.

Bevorzugt ist das Füllgutreservoir 18 ein Teil eines Füllerkarussells der bevorzugt als Rundläufer-Füllvorrichtung ausgeführten Vorrichtung 10. Das Füllgutreservoir 18 kann sich im Betrieb der Vorrichtung 10 um eine Hauptdrehachse der Vorrichtung 10 drehen.

Die (Haupt-) Zuführleitung 20 ist mit dem Füllgutreservoir 18 zum Zuführen des Füllguts zu dem Füllgutreservoir 18 verbunden. Die Zuführleitung 20 ist dabei vorzugsweise vollständig außerhalb von dem Füllorgan 44 angeordnet.

Bevorzugt kann die Zuführleitung 20 eine Füllgutquelle 22 und das Füllgutreservoir 18 miteinander verbinden. Das Füllgut kann von der Füllgutquelle 22 über die Zuführleitung 20 direkt zu dem Füllgutreservoir 18 zugeführt werden.

Die Füllgutquelle 22 kann das Füllgut bereitstellen. Bspw. kann die Füllgutquelle 22 ein mit dem Füllgut gefüllter Tank sein. Die Füllgutquelle 22 ist bevorzugt stationär. Beispielsweise kann die Füllgutquelle 22 separat zu einem Füllerkarussell der bevorzugt als Rundläufer-Füllvorrichtung ausgeführten Vorrichtung 10 angeordnet sein.

Bevorzugt mündet die Zuführleitung 20 in das Füllgutreservoir 18 bzw. endet in dem Füllgutreservoir 18. Beispielsweise kann die Zuführleitung 20 in einem unteren Abschnitt oder Bodenabschnitt des Füllgutreservoirs 18 münden bzw. enden. Die Zuführleitung 20 kann das Füllgut von der Füllgutquelle 22 direkt in den unteren Abschnitt/Bodenabschnitt des Füllgutreservoirs 18 zuführen.

In der Zuführleitung 20 ist vorzugsweise eine Zuführventil 24 angeordnet. Das Zuführventil 24 kann einen Füllgutdurchfluss durch die Zuführleitung 20 zu dem Füllgutreservoir 18 wahlweise freigeben oder blockieren oder optional anpassen. Beispielsweise kann die Steuereinrichtung 70 das Zuführventil 24 wahlweise zum Einnehmen einer Freigabestellung oder zum Einnehmen Schließstellung oder optional zum Anpassen eines freigegebenen Strömungsquerschnitts betreiben.

Vorzugsweise kann das Zuführventil 24 bezüglich eines Füllgutzuführstroms von der Füllgutquelle 22 stromaufwärts von dem Medienverteiler 68 angeordnet sein.

Vorzugsweise kann ein (Druck-) Sensor 26 einen Druck in der Zuführleitung 20 erfassen. Der Sensor 26 kann ein Signal, das den erfassten Druck angibt, an die Steuereinrichtung 70 senden.

Es ist möglich, dass die Vorrichtung 10 eine (andere) Leitung 28 aufweist, die mit der Zuführleitung 20 verbunden ist. Beispielsweise kann die Leitung 28 von der Zuführleitung 20 abzweigen. Die Leitung 28 kann bspw. eine Serviceleitung sein oder eine weitere Zuführleitung für das gleiche Füllprodukt wie aus der Füllgutquelle 22 oder ein weiteres Füllprodukt, zum Beispiel aus einer weiteren Füllgutquelle, sein. In der Leitung 28 kann ein Ventil 30 angeordnet sein. Das Ventil 30 kann beispielsweise ein Serviceventil sein. Das Ventil 30 kann einen Durchfluss durch die Leitung 28 wahlweise freigeben oder blockieren oder optional anpassen. Beispielsweise kann die Steuereinrichtung 70 das Ventil 30 wahlweise zum Einnehmen einer Freigabestellung oder zum Einnehmen Schließstellung oder optional zum Anpassen eines freigegebenen Strömungsquerschnitts betreiben.

Bevorzugt kann die Vorrichtung 10 mindestens einen Sensor 32, 34 zum Überwachen des Füllgutreservoirs 18 aufweisen.

Beispielsweise kann mittels eines (Füllstand-) Sensors 32 ein Füllniveau (Füllstand) des Füllguts in dem Füllgutreservoir 18 erfasst werden. Der Sensor 32 kann ein Signal, das das erfasste Füllgut-Füllniveau (den erfassten Füllgut-Füllstand) in dem Füllgutreservoir 18 angibt, an die Steuereinrichtung 70 senden.

Beispielsweise kann mittels eines (Temperatur-) Sensors 34 eine Temperatur des Füllguts in dem Füllgutreservoir 18 erfasst werden. Der Sensor 34 kann ein Signal, das eine erfasste Temperatur des Füllguts in dem Füllgutreservoir 18 angibt, an die Steuereinrichtung 70 senden.

Es ist möglich, dass die Vorrichtung 10 eine Reinigungsleitung 36 aufweist. Die Reinigungsleitung 36 kann in das Füllgutreservoir 18 münden. Über die Reinigungsleitung 36 kann ein Reinigungsmedium zu dem Füllgutreservoir 18 zum Reinigen des Füllgutreservoirs 18 zugeführt werden. Beispielsweise kann die Reinigungsleitung 36 mit einer Reinigungsmediumquelle (nicht dargestellt in den Figuren) zum Empfangen eines Reinigungsmediums von der Reinigungsmediumquelle verbunden sein.

Vorzugsweise kann die Reinigungsleitung 36 mit einer Sprüheinrichtung, z. B. einer Sprühkegeleinrichtung, in dem Füllgutreservoir 18 verbunden sein. Die Sprüheinrichtung kann über die Reinigungsleitung 36 zugeführtes Reinigungsmedium in dem Füllgutreservoir 18 zum Reinigen des Füllgutreservoirs 18 versprühen.

Es ist auch möglich, dass die Vorrichtung 10 eine Druckentlastungsleitung 38 aufweist. Die Druckentlastungsleitung 38 kann mit dem Füllgutreservoir 18 verbunden sein, vorzugsweise mit einem oberen Abschnitt des Füllgutreservoirs 18. Über die Druckentlastungsleitung 38 kann ein ungewünscht hoher (z. B. Über-) Druck in dem Füllgutreservoir 18 verringert werden.

In der Druckentlastungsleitung 38 kann bspw. ein Ventil 40 zum wahlweisen Blockieren oder Freigeben der Druckentlastungsleitung 38 angeordnet sein. Das Ventil 40 kann vorzugsweise als ein (z. B. federbelastetes) Überdruckventil (auch Sicherheitsventil oder Druckbegrenzungsventil genannt) ausgeführt sein, z. B. mit einem elastisch in einer Schließstellung vorgespannten Ventilglied. Bevorzugt kann ein Sensor 42 mit der Druckentlastungsleitung 38 zum Überwachen der Druckentlastungsleitung 38 verbunden sein. Der Sensor 42 kann bspw. erfassen, ob sich Füllgut in der Druckentlastungsleitung 38 befindet. Der Sensor 42 kann ein entsprechendes Signal an die Steuereinrichtung 70 senden.

Der Behälter 12 kann über das Füllorgan 44 mit dem Füllgut von dem Füllgutreservoir 18 befüllt werden. Bevorzugt können das Füllorgan 44 und der Behälter 12 während des Füllens mit dem Füllgut, vorzugsweise luftdicht, aneinandergepresst sein. Beispielsweise kann eine Behältermündung des Behälters 12 an eine Zentrierglocke des Füllorgans 44 gepresst sein. Zum Aneinanderpressen kann bspw. eine Hubeinrichtung umfasst sein. Die Hubeinrichtung kann bspw. das Füllorgan 44 zumindest abschnittsweise auf eine Behältermündung des Behälter 12 absenken und/oder eine Behälterhalterung (z. B. Klammer oder Stützplatte), die den Behälter 12 unterhalb des Füllorgans 44 abstützt, zum Anlegen an des Füllorgan 44 anheben.

Das Füllorgan 44 weist das Füllventil 46 auf. Das Füllorgan 44 kann ferner bspw. eine statische Füllgutdrossel 52 und/oder ein weiteres Ventil 58 aufweisen.

Beispielsweise kann das Füllorgan 44 als eine gemeinsame Baueinheit aus den Komponenten 46, 52 und/oder 58 ausgeführt sein. Beispielsweise können die Komponenten 46, 52 und/oder 58 in einem gemeinsamen Gehäuse des Füllorgans 44 angeordnet sein.

Über das Füllventil 46 kann der Behälter 12 mit dem Füllgut befüllt werden. Das Füllventil 46 kann geöffnet werden, um den Behälter 12 zu füllen. Das Füllventil 46 kann geschlossen werden, um einen Durchfluss des Füllguts durch das Füllventil 46 zu blockieren. Es ist optional möglich, dass ein Strömungsquerschnitt des Füllventils 46 anpassbar ist, z. B. zum Anpassen eines Durchflusses des Füllguts durch das Füllventil 46

Beispielsweise kann das Füllventil 46 ein bewegbares Ventilglied aufweisen. Bevorzugt kann das Ventilglied von einem, vorzugsweise ringförmigen, Ventilsitz (z. B. in einer Vertikalrichtung) abhebbar sein, um das Füllventil 46 zu öffnen. Das Ventilglied kann den Ventilsitz abdichtend berühren, sodass das Füllventil 46 geschlossen ist. Bevorzugt kann das Ventilglied als ein Ventilkegel bzw. ein Ventilkegelabschnitt ausgeführt sein.

Das Füllventil 46 kann auf jegliche denkbare Weise betätigt sein, zum Beispiel mechanisch, pneumatisch, hydraulisch, elektromagnetisch oder elektrisch. Beispielsweise kann die Steuereinrichtung 70 das Füllventil 46 wahlweise zum Einnehmen einer Freigabestellung oder zum Einnehmen Schließstellung oder optional zum Anpassen eines freigegebenen Strömungsquerschnitts betreiben.

Eine Füllleitung 48 verbindet das Füllgutreservoir 18 und das Füllventil 46 zum Zuführen des Füllguts von dem Füllgutreservoir 18 zu dem Füllventil 46 miteinander, vorzugsweise direkt.

Bevorzugt kann die Füllleitung 48 teilweise außerhalb und teilweise innerhalb des Füllorgans 44 angeordnet sein. Beispielsweise kann ein erster Abschnitt der Füllleitung 48 außerhalb von dem Füllorgan 44 angeordnet sein. Bevorzugt kann ein Ende des ersten Abschnitts der Füllleitung 48 an das Füllgutreservoir 18, z. B. an einen unteren Bereich/Bodenbereich davon, angrenzen. Ein entgegengesetztes zweites Ende des ersten Abschnitts der Füllleitung 48 kann an das Füllorgan 44 angrenzen. Ein zweiter Abschnitt der Füllleitung 48 kann in dem Füllorgan 44 angeordnet sein. Ein erstes Ende des zweiten Abschnitts der Füllleitung 48 kann das zweite Ende des ersten Abschnitts der Füllleitung 48 angrenzen. Ein entgegengesetztes zweites Ende des zweiten Abschnitts der Füllleitung 48 kann an das Füllventil 46 angrenzen.

Vorzugsweise kann ein Sensor 50 zum Erfassen des Füllguts in der Füllleitung 48 verbunden sein. Beispielsweise kann der Sensor 50 außerhalb von dem Füllorgan 44 angeordnet sein. Beispielsweise kann der Sensor 50 zum Erfassen des Füllguts im ersten Abschnitt der Füllleitung 48 angeordnet sein.

Beispielsweise kann mittels eines Sensors 50 ein Durchfluss (z. B. eine Durchflussmenge / ein Volumenstrom) des Füllguts durch die Füllleitung 48 und/oder eine Durchflussrichtung des Füllguts durch die Füllleitung 48 erfasst werden. Der Sensor 50 kann ein Signal, das einen erfassten Durchfluss und/oder eine erfasste Durchflussrichtung des Füllguts in der Füllleitung 48 angibt, an die Steuereinrichtung 70 senden.

Die statische Füllgutdrossel 52 kann in dem Füllorgan 44 zum Drosseln eines Füllgutdurchflusses angeordnet sein. Im Einzelnen kann die statische Füllgutdrossel 52 bevorzugt in dem zweien Abschnitt der Füllleitung 48 angeordnet sein, z. B. direkt angrenzend an das Füllventil 46. Die statische Füllgutdrossel 52 kann beispielsweise eine Blendenöffnung oder ein Blendenrohr sein.

Die statische Füllgutdrossel 52 kann vorzugsweise einen vergleichsweise geringen Drosseldurchmesser aufweisen. Beispielsweise kann die statische Füllgutdrossel 52 einen Drosseldurchmesser ≤ 5 mm oder ≤ 4 mm oder ≤ 3 mm aufweisen.

Es ist möglich, dass bspw. in dem ersten Abschnitt der Füllleitung 48 eine, vorzugsweise pneumatisch oder motorisch, einstellbare Füllgutdrossel angeordnet ist.

Die weitere Leitung 54 ist mit der Füllleitung 48 zum Abführen und/oder Zuführen eines Mediums verbunden. Das Medium ist bevorzugt flüssig, könnte prinzipiell jedoch auch gasförmig sein.

Besonders bevorzugt ist die weitere Leitung 54 eine Abführleitung. Die weitere Leitung 54 kann mit der Füllleitung 48 zum Abführen von Füllgut und/oder Reinigungsmedium aus dem Füllorgan 44 verbunden sein. Beispielsweise kann die weitere Leitung 54 die Füllleitung 48 und ein Rückführreservoir 56 miteinander verbinden.

Bevorzugt kann die weitere Leitung 54 teilweise außerhalb und teilweise innerhalb des Füllorgans 44 angeordnet sein. Beispielsweise kann ein erster Abschnitt der weitere Leitung 54 außerhalb von dem Füllorgan 44 angeordnet sein. Bevorzugt kann ein Ende des ersten Abschnitts der weitere Leitung 54 an das Rückführreservoir 56 angrenzen. Ein entgegengesetztes zweites Ende des ersten Abschnitts der weitere Leitung 54 kann an das Füllorgan 44 angrenzen. Ein zweiter Abschnitt der weitere Leitung 54 kann in dem Füllorgan 44 angeordnet sein. Ein erstes Ende des zweiten Abschnitts der weitere Leitung 54 kann das zweite Ende des ersten Abschnitts der weitere Leitung 54 angrenzen. Ein entgegengesetztes zweites Ende des zweiten Abschnitts der weitere Leitung 54 kann an die Füllleitung 48 angrenzen. Bevorzugt kann die weitere Leitung 54 von einem im Füllorgan 44 angeordneten (zweiten) Abschnitt der Füllleitung 48 abzweigen.

In der weiteren Leitung 54 kann mindestens ein Ventil 58, 60 angeordnet sein. Beispielsweise kann das weitere Ventil 58 in dem Füllorgan 44 angeordnet sein. Alternativ oder zusätzlich kann das weitere Ventil 60 außerhalb von dem Füllorgan angeordnet sein. Bevorzugt können das Ventil 58 und das Ventil 60 auf entgegengesetzten Seiten des Medienverteilers 68 angeordnet sein.

Bevorzugt ist das mindestens eine Ventil 58, 60 als ein Rückführventil ausgeführt. Das Rückführventil kann eine Rückführung von Füllgut oder Reinigungsmedium aus dem Füllorgan 44 zu dem Rückführreservoir 56 ermöglichen.

Das Ventil 58 und/oder 60 kann einen Mediendurchfluss durch die weitere Leitung 54 wahlweise freigeben oder blockieren oder optional anpassen.

Die Bypassleitung 62 verbindet die Zuführleitung 20 und die weitere Leitung 54 miteinander, vorzugsweise direkt. Mittels der Bypassleitung 62 kann Füllgut von der Zuführleitung 20 zu der weiteren Leitung 54 und sodann von der weiteren Leitung 54 zu der Füllleitung 48 zugeführt werden. Vorzugsweise kann die Bypassleitung 64 von einem Abschnitt der Zuführleitung 20 abzweigen, der bezüglich eines Füllgutzuführstroms von der Füllgutquelle 22 stromaufwärts von dem Zuführventil 24 und/oder dem Medienverteiler 68 angeordnet ist.

Bevorzugt kann die Bypassleitung 64 in die weitere Leitung 54 münden bzw. in der weiteren Leitung 54 enden, vorzugsweise in einem Abschnitt der weitere Leitung 54 zwischen den Ventilen 58 und 60 und/oder bezüglich eines Füllgutzuführstroms von der Füllgutquelle 22 stromaufwärts von dem Medienverteiler 68.

Beispielsweise kann die Bypassleitung 62 in einem stationären / feststehenden Teil der bevorzugt als Rundläufer ausgeführten Vorrichtung 10 angeordnet sein. Vorzugsweise kann die Bypassleitung 62 vollständig außerhalb von dem Füllorgan 44 angeordnet sein.

Vorzugsweise kann in der Bypassleitung 62 ein Bypassventil 64 angeordnet sein. Das Bypassventil 64 kann einen Füllgutdurchfluss durch die Bypassleitung 62 wahlweise freigeben oder blockieren oder optional anpassen. Beispielsweise kann die Steuereinrichtung 70 das Bypassventil 64 wahlweise zum Einnehmen einer Freigabestellung oder zum Einnehmen Schließstellung oder optional zum Anpassen eines freigegebenen Strömungsquerschnitts betreiben.

Es ist möglich, dass die Vorrichtung 10 zusätzliche Ventil und/oder Leitungen, wie bspw. eine Rückgasleitung 66, aufweist. Die Rückgasleitung 66 ist vorzugsweise zum Ableiten von Rückgas durch das Füllorgan 44 beim Füllen des Behälters 12 angeordnet. Mittels der Rückgasleitung 66 kann Rückgas aus dem Behälter 12 beim Füllen des Behälter 12 mit dem Füllgut abgeleitet werden. Die Rückgasleitung 66 kann beispielsweise einen ersten Abschnitt aufweisen, der in dem Füllorgan 44 angeordnet ist, und einen zweiten Abschnitt aufweisen, der außerhalb von dem Füllorgan 44 angeordnet ist.

Es ist auch möglich, dass bspw. die Füllleitung 48, weitere Leitung 54 und/oder die Rückgasleitung 66 innerhalb des Füllorgans 44 ein Puffervolumen aufweist/aufweisen, wie in Figur 2 beispielhaft für die Leitungen 54 und 66 durch je einen Kasten in der jeweiligen Leitung 54 bzw. 66 angedeutet ist.

Wie bereits erwähnt, besteht die Möglichkeit, dass die Vorrichtung 10 den Medienverteiler 68 aufweist. Bevorzugt kann der Medienverteiler 68 als ein Drehverteiler ausgeführt sein. Der Drehverteiler kann mindestens einen Leitungsabschnitt eines feststehenden Teils der Vorrichtung 10 mit mindestens einem Leitungsabschnitt eines drehenden Teils (z. B. Füllerkarussell) der Vorrichtung 10 verbinden.

Beispielsweise kann die Zuführleitung 20, die Reinigungsleitung 36, die weitere Leitung 54 und/oder die Rückgasleitung 66 den Medienverteiler 68 passieren. Vorzugweise kann der als Drehverteiler ausgeführte Medienverteiler 68 einen feststehenden Abschnitt der Zuführleitung 20, der Reinigungsleitung 36, der weiteren Leitung 54 und/oder der Rückgasleitung 66 mit einem sich mit dem drehenden Teil der Vorrichtung 10 mitdrehenden Abschnitt der Zuführleitung 20, der Reinigungsleitung 36, der weiteren Leitung 54 bzw. der Rückgasleitung 66 verbinden.

Nachfolgend ist ein Verfahren zum Betreiben der Vorrichtung 10 erläutert.

Bevorzugt kann die Vorrichtung 10 von der Steuereinrichtung 70 betrieben werden. Im Einzelnen kann die Steuereinrichtung 70 beispielsweise das Ventil 24, 30, 46, 58, 60 und/oder 64 betreiben. Vorzugsweise kann die Steuereinrichtung 70 ein Signal von dem Sensor 26, 32, 34, 42 und/oder 50 empfangen.

Die Vorrichtung 10 wird derart betrieben, dass ein Behälter 12 mit dem Füllgut von dem Füllgutreservoir 18 durch Öffnen des Füllventils 46 gefüllt wird. Der Behälter 12 ist während des Füllens vorzugsweise unterhalb von dem Füllorgan 44 und/oder dem Füllventil 46 positioniert. Beispielsweise kann die Steuereinrichtung 70 das Füllventil 46 zum Öffnen betreiben.

Es ist möglich, dass der Behälter 12 vor dem Füllen bspw. noch mittels des Füllorgans 44 evakuiert, gespült und/oder vorgespannt wird.

Das Füllen kann bspw. durch Schließen des Füllventils 46 beendet werden. Beispielsweise kann die Steuereinrichtung 70 das Füllventil 46 zum Schließen betreiben, um das Füllen zu beenden.

Die Vorrichtung 10 wird ferner derart betrieben, dass das Füllorgan 44 nach dem Füllen durch Zuführen des Füllguts von der Zuführleitung 20 über die Bypassleitung 62 zu der weiteren Leitung 54 zu der Füllleitung 48 zu dem Füllgutreservoir 18 entlüftet wird. Hierfür kann bspw. das Bypassventil 64 in der Bypassleitung 62 und das Ventil 58 in der weiteren Leitung 54 geöffnet werden, z. B. betrieben durch die Steuereinrichtung 70. Alternativ kann bspw. das Bypassventil 64 bereits offen sein und nur das Ventil 58 in der weiteren Leitung 54 geöffnet werden.

Um Luftblasen aus dem Abschnitt der Füllleitung 48 in dem Füllorgan 44, (teilweise) aus dem Füllventil 46 und aus der statischen Füllgutdrossel 52 zu fördern, kann also Füllgut über die Bypassleitung 62 und die weitere Leitung 54 zu der Füllleitung 48 zugeführt werden. Das zugeführte Füllgut kann (zusammen mit den mitgeförderten Luftblasen) in das Füllgutreservoir 18 strömen und dieses somit weiter befüllen.

Beim Entlüften kann/können das Zuführventil 24, das Ventil 30 und/oder das Ventil 60 vorzugsweise geschlossen sein.

Initial und ggf. auch während des Betriebs kann das Füllgutreservoir 18 hingegen (hauptsächlich) direkt über die in das Füllgutreservoir 18 mündende Zuführleitung 20 mit dem Füllgut durch das geöffnete Zuführventil 24 befüllt werden, z. B. bis auf einen gewünschten Füllstand des Füllguts in dem Füllgutreservoir 18, z. B. erfasst mittels des Sensors 32.

Vorzugsweise erfolgen das Füllen und das Entlüften, bspw. direkt, nacheinander in einem gemeinsamen Arbeitszyklus der Vorrichtung 10, wobei in dem Arbeitszyklus ein einziger Behälter 12 gefüllt wird.

Beispielsweise kann in dem Arbeitszyklus nach einem Schließen des Füllventils 46 das Bypassventil 64 und/oder das Ventil 58 geöffnet werden, vorzugsweise für eine vorbestimmte Zeitdauer und/oder über einen vorbestimmten Behandlungswinkel der als Rundläufer ausgebildeten Vorrichtung 10. Das Ventil 60 kann hingegen geschlossen sein.

Wie beispielhaft in Figur 1 dargestellt ist, kann ein Arbeitszyklus einen ersten Abschnitt I und einen zweiten Abschnitt II aufweisen. In dem ersten Abschnitt I kann das Füllen des Behälters 12 mit dem Füllgut erfolgen und bspw. zuvor ein Evakuieren, Spülen und/oder Vorspannen des Behälters 12. In dem zweiten Abschnitt II kann das Entlüften erfolgen.

Die Abschnitte I und II können bevorzugt direkt aneinander angrenzen.

Bevorzugt kann eine für den ersten Abschnitt I vorgegebene Zeitdauer und/oder ein für den ersten Abschnitt I vorgegebener Behandlungswinkel größer sein als eine für den zweiten Abschnitt II vorgegebene Zeitdauer bzw. ein für den zweiten Abschnitt II vorgegebener Behandlungswinkel.

Beispielsweise kann ein Behandlungswinkel für das Füllen (und ggf. vorheriges Evakuieren, Spülen und/oder Vorspannen) bzw. für den Abschnitt I zwischen 220° und 285°, z. B. zwischen 250° und 260°, sein.

Beispielsweise kann ein Behandlungswinkel für das Entlüften bzw. für den Abschnitt II zwischen 30° und 80°, z. B. zwischen 45° und 60°, sein.

Die Vorrichtung 10 kann vorzugsweise ferner bspw. in einem Reinigungsmodus derart betrieben werden, dass ein Medium (z. B. Reinigungsmedium oder Füllgut) von dem Füllorgan 44 über die weitere Leitung 54 abgeführt werden kann, z. B. zu dem Rückführreservoir. Hierbei kann bspw. das Bypassventil 64 geschlossen und das Ventil 58 und/oder 60 geöffnet sein. Es ist alternativ oder zusätzlich auch möglich, dass die Vorrichtung 10 ferner derart betrieben werden kann, dass ein sich von dem Füllgut unterscheidendes Medium (z. B. Reinigungsmedium) über die weitere Leitung 54 zu der Füllleitung 48 zugeführt werden kann.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 und beispielsweise unabhängig von den Merkmalen bezüglich des Vorhandenseins und/oder der Konfiguration des Füllgutreservoirs, der Zuführleitung, des Füllorgans, des Füllventils, der Füllleitung, der weiteren Leitung und/oder der Bypassleitung des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

**Bezugszeichenliste**

| | | | |
|---|---|---|---|
| 10 | Vorrichtung | 44 | Füllorgan |
| 12 | Behälter | 46 | Füllventil |
| 14 | Einlaufförderer | 48 | Füllleitung |
| 16 | Auslaufförderer | 50 | (z. B. Durchfluss-) Sensor |
| 18 | Füllgutreservoir | 52 | statische Füllgutdrossel |
| 20 | Zuführleitung | 54 | (weitere) Leitung |
| 22 | Füllgutquelle | 56 | Rückführreservoir |
| 24 | Zuführventil | 58 | (weiteres) Ventil |
| 26 | (z. B. Druck-) Sensor | 60 | Ventil |
| 28 | Leitung | 62 | Bypassleitung |
| 30 | Ventil | 64 | Bypassventil |
| 32 | (z. B. Füllstand-) Sensor | 66 | Rückgasleitung |
| 34 | (z. B. Temperatur-) Sensor | 68 | Medienverteiler |
| 36 | Reinigungsleitung | 70 | Steuereinrichtung |
| 38 | Druckentlastungsleitung | | |
| 40 | Ventil | I | erster Abschnitt |
| 42 | Sensor | II | zweiter Abschnitt |

## Patentansprüche

1. Vorrichtung (10), vorzugsweise Rundläufer-Vorrichtung, zum Füllen von Behältern (12) mit einem Füllgut, wobei die Vorrichtung (10) aufweist:
ein Füllgutreservoir (18) zum Speichern des Füllguts;
eine Zuführleitung (20), die mit dem Füllgutreservoir (18) zum Zuführen des Füllguts zu dem Füllgutreservoir (18) verbunden ist;
ein Füllorgan (44) mit einem Füllventil (46) zum Füllen des Behälters (12) mit dem Füllgut;
eine Füllleitung (48), die das Füllgutreservoir (18) und das Füllventil (46) zum Zuführen des Füllguts von dem Füllgutreservoir (18) zu dem Füllventil (46) miteinander verbindet;
eine weitere Leitung (54), die mit der Füllleitung (48) zum Medienabführen und/oder Medienzuführen verbunden ist; und
eine Bypassleitung (62), die die Füllgut-Zuführleitung (20) und die weitere Leitung (54) miteinander verbindet, zum Zuführen des Füllguts von der Zuführleitung (20) über die weitere Leitung (54) und die Füllleitung (48) zu dem Füllgutreservoir (18), vorzugsweise zum Entlüften des Füllorgans (44).

2. Vorrichtung (10) nach Anspruch 1, wobei:
die weitere Leitung (54) eine Abführleitung ist, die mit der Füllleitung (48) zum Abführen von Füllgut und/oder Reinigungsmedium aus dem Füllorgan (44) verbunden ist.

3. Vorrichtung (10) nach Anspruch 1 oder Anspruch 2, ferner aufweisend:
ein Bypassventil (64), das in der Bypassleitung (62) angeordnet ist.

4. Vorrichtung (10) nach einem der vorherigen Ansprüche, wobei:
das Füllorgan (44) ein weiteres Ventil (58), vorzugsweise Rückführventil, in der weiteren Leitung (54) aufweist.

5. Vorrichtung (10) nach Anspruch 3 und/oder Anspruch 4, ferner aufweisend:
eine Steuereinrichtung (70), die, vorzugsweise zum Entlüften des Füllorgans, dazu konfiguriert ist:
- das Bypassventil (64) zu öffnen oder offen zu halten und/oder das weitere Ventil (58) zu öffnen; und/oder
- in einem Arbeitszyklus, in dem ein einziger Behälter (12) gefüllt wird, nach einem Schließen des Füllventils (46) das Bypassventil (64) zu öffnen oder offen zu halten und/oder das weitere Ventil (58) zu öffnen, vorzugsweise für eine vorbestimmte Zeitdauer und/oder über einen vorbestimmten Behandlungswinkel der als Rundläufer ausgebildeten Vorrichtung (10).

6. Vorrichtung (10) nach Anspruch 5, wobei:
die Steuereinrichtung (70) dazu konfiguriert ist, in dem Arbeitszyklus nach dem Schließen des Füllventils (46) das weitere Ventil (58) und das Bypassventil gleichzeitig oder zumindest zeitlich überlappend zu öffnen und/oder offen zu halten.

7. Vorrichtung (10) nach einem der vorherigen Ansprüche, wobei:
das Füllorgan (44) eine statische Füllgutdrossel (52) aufweist, vorzugsweise in der Füllleitung (48),
wobei vorzugsweise:
die statische Füllgutdrossel (52) einen Drosseldurchmesser ≤ 5 mm oder ≤ 4 mm oder ≤ 3 mm aufweist.

8. Vorrichtung (10) nach einem der vorherigen Ansprüche, ferner aufweisend:
eine Füllgutquelle (22) zum Bereitstellen des Füllguts,
wobei:
die Zuführleitung (20) die Füllgutquelle (22) und das Füllgutreservoir (18) zum Zuführen des Füllguts von der Füllgutquelle (22) zu dem Füllgutreservoir (18) miteinander verbindet.

9. Vorrichtung (10) nach einem der vorherigen Ansprüche, ferner aufweisend:
ein Rückführreservoir (56),
wobei:
die weitere Leitung (54) die Füllleitung (48) und das Rückführreservoir (56) zum Abführen von Füllgut und/oder Reinigungsmedium aus dem Füllorgan (44) zu dem Rückführreservoir (56) miteinander verbindet.

10. Vorrichtung (10) nach einem der vorherigen Ansprüche, ferner aufweisend:
eine Rückgasleitung (66), die zum Ableiten von Rückgas durch das Füllorgan (44) beim Füllen des Behälters (12) angeordnet ist.

11. Vorrichtung (10) nach einem der vorherigen Ansprüche, wobei mindestens eines erfüllt ist von:
die Zuführleitung (20) mündet in das Füllgutreservoir (18) und/oder endet in dem Füllgutreservoir (18);
die Zuführleitung (20) verläuft vollständig außerhalb des Füllorgans (44); und
die weitere Leitung (54) zweigt von einem im Füllorgan (44) angeordneten Abschnitt der Füllleitung (48) zwischen dem Füllventil (46) und dem Füllgutreservoir (18) ab.

12. Vorrichtung (10) nach einem der vorherigen Ansprüche, wobei mindestens eines erfüllt ist von:
die Bypassleitung (62) verbindet die Zuführleitung (20) und die weitere Leitung (54) direkt miteinander;
die Bypassleitung (62) ist vollständig außerhalb von dem Füllorgan (44) angeordnet;
die Bypassleitung (62) ist in einem stationären Teil der als Rundläufer ausgeführten Vorrichtung (10) angeordnet;
die Bypassleitung (62) zweigt von einem Abschnitt der Zuführleitung (20) ab, der bezüglich eines Füllgutzuführstroms stromaufwärts von einem Medienverteiler (68), vorzugsweise Mediendrehverteiler, der Vorrichtung (10) angeordnet ist; und
die Bypassleitung (62) mündet in die und/oder endet in der weiteren Leitung (54), vorzugsweise in einem Abschnitt der bezüglich eines Füllgutzuführstroms stromaufwärts von einem Medienverteiler (68), vorzugsweise Mediendrehverteiler, der Vorrichtung (10) angeordnet ist.

13. Verfahren zum Betreiben einer Vorrichtung (10) nach einem der vorherigen Ansprüche zum Füllen von Behältern (12) mit einem Füllgut, wobei das Verfahren aufweist:
Füllen eines Behälters (12) mit dem Füllgut von dem Füllgutreservoir (18) über die Füllleitung (48) und das geöffnete Füllventil (46); und
Entlüften des Füllorgans (44) nach dem Füllen durch Zuführen des Füllguts von der Zuführleitung (20) zu der Bypassleitung (62) zu der weiteren Leitung (54) zu der Füllleitung (48) zu dem Füllgutreservoir (18).

14. Verfahren nach Anspruch 13, wobei mindestens eines erfüllt ist von:
das Entlüften des Füllorgans (44) weist ein Öffnen oder Offenhalten eines Bypassventils (64) in der Bypassleitung (62) und/oder ein Öffnen eines weiteren Ventils (58) in der weiteren Leitung (54), vorzugsweise in einem Abschnitt der weiteren Leitung (54) in dem Füllorgan (44), auf;
vor dem Entlüften wird das Füllventil (46) am Ende des Füllens geschlossen; und
das Füllen und das Entlüften erfolgen, vorzugsweise direkt, nacheinander in einem gemeinsamen Arbeitszyklus der Vorrichtung (10), in dem ein einziger Behälter (12) gefüllt wird.

15. Verfahren nach Anspruch 13 oder Anspruch 14, ferner aufweisend mindestens eines von:
Zuführen, vorzugsweise initiales Zuführen, des Füllguts über die Zuführleitung (20) direkt zu dem Füllgutreservoir (18), vorzugsweise von einer Füllgutquelle (22);
Ableiten von Rückgas aus dem Behälter (12) mittels einer Rückgasleitung (66) der Vorrichtung (10) beim Füllen;
Abführen von Füllgut aus der Füllleitung (48) und/oder dem Füllorgan (44) über die weitere Leitung (54);
Abführen von Reinigungsmedium aus der Füllleitung (48) und/oder dem Füllorgan (44) über die weitere Leitung (54); und
Zu- oder Abführen eines Mediums über die weitere Leitung (54) zu dem Füllorgan (44) oder von dem Füllorgan (44).
